# EUROPÄISCHE PATENTSCHRIFT

(11) **EP 0 082 952 B1**
(45) Veröffentlichungstag und Bekanntmachung des Hinweises auf die Patenterteilung: **02.04.1986**
(21) Anmeldenummer: 82110735.6
(22) Anmeldetag: 22.11.1982
(51) Int. Cl.: B65B 11/54

(54) **Vorrichtung zum Einwickeln eines runden, mit kleinen, auf der Oberfläche verteilten Erhöhungen versehenen Gegenstandes in eine dünne Alufolie**
Apparatus to wrap a round article provided with small asperities on its surface in a thin aluminium foil
Appareil pour envelopper, dans une feuille mince d'aluminium, un article rond pourvu de petites aspérités, réparties sur sa surface

(30) Priorität: 30.12.1981 IT 6872381
(43) Veröffentlichungstag der Anmeldung: 06.07.1983
(73) Patentinhaber: Ferrero S.p.A., I-12051 Alba (Cuneo) (IT)
(72) Erfinder: Cillario, Lorenzo, Alba (Cueno) (IT)
(74) Vertreter: Hoffmann, Klaus, Dr. rer. nat.

## Beschreibung

Die vorliegende Erfindung betrifft eine Vorrichtung zum Einwickeln eines runden, mit auf der Oberfläche verteilten, kleinen Erhöhungenn versehenen Gegenstandes gemäss dem Oberbegriff des Anspruchs 1. Aus der US-A-2 915 861 ist es bekannt, mittels einer solchen Vorrichtung kugelige Gegenstände, wie eine Frucht, mit Papier, und insbesondere Gewebepapier einzuwickeln. Hierzu wird dieses Papier auf eine ringförmig angeordnete Schar von Lamellen gelegt und auf dieses Papier dann der einzuwickelnde kugelige Gegenstand. Mittels eines Stempels wird dann dieser kugelige Gegenstand zusammen mit dem Papierdurch die Lamellenscharauf eineAufnahme gestossen,wobei das überstehende Papier durch die Lamellen gerafft wird.

Aus der GB-A-673 995 ist es bekannt, das schwanzförmige Anhängsel eines Verpackungsmaterials an den Gegenstand anzudrücken, was jedoch nicht durch ein entsprechend geformtes Werkzeug, sondern durch den nachfolgenden Gegenstand selbst erfolgt.

Bekannt sind Verfahren zum Einwickeln von glatten, runden Gegenständen in Alufolie. Solche Verfahren sind im allgemeinen bei runden Gegenständen mit kleinen, auf der Oberfläche verteilten Erhöhungen nicht anwendbar. In einem charakteristischen Anwendungsbeispiel besteht der runde Gegenstand aus einer runden Süssware, die mit einer gehackte Nüsse enthaltenden Schokoladenmasse überzogen ist. In diesem Fall würde die Anwendung der Verfahren zum Einwickeln von glatten, runden Produkten die Oberfläche der Süssware beschädigen, wodurch sich der ästhetische Gesamteindruck des Produktes verschlechtert.

Daher musste man zum Einwickeln solcher Produkte bisher manuelle Verpackungsverfahren oder ziemlich komplizierte und sowohl zeitlich als auch kostenmässig aufwendige automatische Verfahren anwenden.

Aufgabe der Erfindung ist es, eine Vorrichtung zum Einwickeln eines runden, mit kleinen, auf der Oberfläche verteilten Erhöhungen versehenen Gegenstandes in Alufolie zu schaffen, mit der das Einwickeln schnell und einfach durchzuführen ist, ohne den Gegenstand und/oder die Alufolie zu beschädigen.

Diese Aufgabe wird erfindungsgemäss dadurch gelöst, dass die Aufnahme einen auf den Stempel zu gerichteten halbkugeligen Hohlraum aufweist, dass koaxial um den Stössel ein Stempel angeordnet ist, dessen nach unten gerichtetes Ende eine - abgesehen vom Stösseidurchtritt - halbkugelige Höhlung aufweist, und dass der Stössei und der Stempel derart gesteuert sind, dass letzterer beim Absenken des Stössels zunächst hinter diesem zurückbleibt und nach erfolgtem Durchdrücken des einzuwickelnden Gegenstandes durch die Formvorrichtung relativ zum Stössel so weit abgesenkt wird, dass sich der Stempel und die Aufnahme berühren und somit ihre Hohlräume zur Kugelform ergänzen, in welche der Stössel nicht eindringt.

Aufgrund dieser Lösung ist es möglich, einen runden, mit kleinen oberflächlichen Erhöhungen versehenen Gegenstand in eine dünne Alufolie schnell und einfach einzuwickeln, ohne dass irgendwelche Handgriffe erforderlich sind und ohne dass Beschädigungen an Gegenstand und Folie auftreten.

Die Erfindung wird nun anhand der beiliegenden Zeichnungen beschrieben.
Fig. 1 bis 4 zeigen schematisch die Arbeitsweise einer erfindungsgemässen Vorrichtung,
Fig. 5 stellt eine Schnittansicht der erfindungsgemässen Vorrichtung dar,
Fig. 6 ist eine perspektivische Ansicht, die in grösserem Massstab eines der in Fig. 5 gezeigten Elemente darstellt,
Fig. 7 zeigt im Achsschnitt das in Fig. 6 gezeigte Element,
Fig. 8 ist eine erste Aufsicht auf die Achsrichtung des Elementes von Fig. 6,
Fig. 9 ist eine zweite Aufsicht auf die Achsrichtung des in Fig. 6 gezeigten Elementes, die der Aufsicht von Fig. 8 gegenübersteht.

In den Fig. 1 bis 4 wird ein runder Gegenstand, der mit kleinen auf der Oberfläche verteilten Erhöhungen versehen ist, und der z.B. eine mit einer gehackte Nüsse enthaltenden Schokoladenpaste überzogene Süssware sein kann, mit S bezeichnet.

Mit A wird eine dünne Alufolie bezeichnet, die dazu bestimmt ist, als Verpackung um den Gegenstand S gewickelt zu werden.

Mit 1 wird eine Aufnahme mit einem halbkugeligen Hohlraum bezeichnet.

Über der Aufnahme 1 befindet sich eine Formvorrichtung 3, bestehend aus einem koaxial zum halbkugeligen Hohlraum 2 angeordneten Ring 4, von dem mehrere elastische Lamellen 5 ausgehen, deren freie Enden 6 bei der Aufnahme 1 zusammenlaufen.

Ein Stempel 7 mit einem halbkugeligen Hohlraum 8 ist koaxial zum halbkugeligen Hohlraum 2 angeordnet und der Aufnahme 1 zugewendet.

Der Stempel 7 bewegt sich zur Formvorrichtung 3 zwischen einer angehobenen Lage (Fig. 1, 2), in der die Formvorrichtung 3 zwischen der Aufnahme 1 und dem Stempel 7 gelagert ist und einer abgesenkten Lage (Fig. 4), in der der Stempel 7 die Aufnahme 1 berührt.

Durch den Stempel 7 bewegt sich ein Stössel 9, der sich ebenfalls durch die Formvorrichtung 3 bewegt.

Fig. 5 zeigt ein Gestell 10, weiches ein Paar von Aufnahmen 11 trägt, von denen jede einen halbkugeligen, nach oben gerichteten Hohlraum 12 aufweist.

Über den Aufnahmen 11 trägt das Gestell 10 ein Paar von Formvorrichtungen 13 mit jeweils einem koaxial mit dem darunterliegenden Hohlraum 12 angeordneten Ring 14.

Wie in den Fig. 6 und 9 besser zu erkennen ist, gehen vom Ring 14 einer jeden Formvorrichtung 13 erste und zweite elastische Lamellen 15a, 15b aus, die in abwechselnder Folge um den Rand von Ring 14 angeordnet sind.

Die Lamellen 1 5a, 15b sind derart geformt, dass sie in der Ruhestellung, dargestellt in Fig. 6 bis 9, die freien Enden 16a der ersten Lamellen 15a mit gegenseitiger Berührung in eine axiale Lage zum Ring 14 bringen. In der gleichen Ruhestellung decken die freien Enden 16b der zweiten Lamellen 15b teilweise die Spalte zu, die sich zwischen den ersten Lamellen 15a öffnen.

Wie man im folgenden sehen wird, sollen die Lamellen 15a, 15b sich auseinanderspreizen, um das Passieren des einzuwickelnden Gegenstandes zu ermöglichen. Um eine geordnete Rückkehr der Lamellen 15a,15b in die oben beschriebene Ruhestellung zu erleichtern, sind die Enden 16b der zweiten Lamellen 15b jeweils V-förmig ausgebildet und öffnen sich zur Aussenseite der Formvorrichtung 13. Dagegensind die freien Enden 16b der ersten Lamellen 15a am Ende verjüngt.

Vorzugsweise laufen die Spitzen der freien Enden 16a, 16b der Lamellen 15a, 1 5b strahlenförmig in Richtung der äusseren Formvorrichtung 13 auseinander.

Wie Fig. 5 zeigt, befindet sich koaxial zu jeder Formvorrichtung 13 ein senkrecht zum Gestell 10 bewegbarer Stempel 17, der jeweils am der Aufnahme 11 zugewandten Ende einen halbkugeligen Hohlraum 18 bildet.

Der Stempel 17 bewegt sich axial um einen Stössel 19, dessen Vertikalbewegung gegenüber den Formvorrichtungen 13 durch einen Gleitholm 20 bewerkstelligt wird, der entlang von Pfosten 21 des Gestells bewegbar ist.

Jedem Stempel 17 ist ein Linearantrieb 22 zugeordnet, der eine Axialbewegung jedes Stössels 19 gegenüber dem Stempel 17 ermöglicht.

Vorzugsweise weist das äussere Ende des der Aufnahme 11 zugewandten Stössels 19 ebenfalls einen Hohlraum 19a auf. Der Hohlraum 19a hat eine kugelförmige Oberfläche und dient dazu, in der Stellung, in der der Stössel 19 vollständig in den Axialhohlraum des Stempels 17 zurückgezogen ist, den Pol des halbkugeligen Hohlraumes 18 auszufüllen.

Zwischen den Formvorrichtungen 13 und den Aufnahmen 11 befindet sich eine Übertragungsvorrichtung 23 aus einer mit Löchern 24 versehenen Platte, von denen jedes koaxial zur darüberliegenden Formvorrichtung 13 ist.

Die Übertragungsvorrichtung 23 gleitet vertikal auf den Pfosten 25 des Gestells 10 unter Einwirkung eines Linearantriebs 26. Das Gestell 10 ist ausserdem mit einem Paar Horizontalführungen 26a versehen, die durch die von den Pfosten 21 und der Gleitschiene 20 gebildete Öffnung laufen.

Über die Horizontalführungen 26a gleitet eine Führungsplatte 27, die zur Öffnungsoberfläche der Formvorrichtung 13 gesehen einen Hohlraum 28 bildet, der geeignet ist, eine dünne Alufolie (in Fig. 5 nicht dargestellt), welche, in Stücke geteilt, dazu bestimmt ist, einen Gegenstand einzuwickeln, aufzunehmen.

Die Platte 27 ist mit Löchern 29 versehen, von denen sich jedes koaxial zu einer Formvorrichtung 13 befindet. Bei Gebrauch der Vorrichtung wird in jedes der Löcher 29, eventuell im Zusammenhang mit einer (nicht dargestellten) Füllstation, die neben der erfindungsgemässen Vorrichtung eingerichtet wird, ein runder, einzuwickelnder Gegenstand gegeben.

Mit Vorrücken der Führungsplatte 27 längs den Führungen 26a wird jeder der einzuwickelnden Gegenstände passend zur Öffnungsseite der jeweiligen Formvorrichtung 13 gelegt, wo er von einer passenden Alufolie gehalten wird, wie in Fig. 1 schematisch dargestellt wird.

Sobald die Axialität des einzuwickelnden Gegenstandes zur entsprechenden Formvorrichtung 13 erfüllt ist, wird der Gleitholm 20 so gesteuert, dass sich die Stössel 19 nach unten bewegen. Gleichzeitig wird jeder Linearantrieb 22 so gesteuert, dass der entsprechende Stempel 17 gegenüber dem Stössel 19 zurückgezogen bleibt, der auf diese Weise in bezug auf den halbkugeligen Hohlraum 18 nach unten herausragt.

Die Abwärtsbewegung der Stössel 19 bewirkt, wie Fig. 2 schematisch zeigt, ein Vorrücken des einzuwickelnden Gegenstandes und der Alufolie zwischen die elastischen Lamellen 1 5a, 1 5b der Formvorrichtung 13. Auf diese Weise legt sich die Alufolie um die vordere Oberfläche des Gegenstandes.

Während der Vorrückbewegung spreizen sich die elastischen Lamellen auseinander und bewirken so ein «Kämmen» des Gegenstandes, so dass eine erste Formung der Alufolie entsprechend der hinteren Oberfläche des Gegenstandes erfolgt.

Durch eine weitere Vertikalbewegung des Stössels 19 wird der teilweise eingewickelte Gegenstand aus der Formvorrichtung 13 herausgestossen. Durch das Wiederschliessen der Lamellen 15a, 15b beim Ausstossen des Gegenstandes wird eine zweite Formgebung der Alufolie auf der Oberfläche des Gegenstandes bewirkt. Auf diese Weise erhält man ein hinteres, schwanzförmiges Anhängsel, bestehend aus dem noch nicht am Gegenstand anliegenden Teil der Alufolie.

Die Anordnung der Lamellen 1 5a, 15b um den Rand des Ringes 14 und die Gestaltung der äusseren Enden 16a, 16b bewirken, dass sich die elastischen Lamellen, deren freie Enden 16a, 16b sich längs des grössten Durchmessers (Fig. 2) des Gegenstandes in der grössten Spreizung aneinanderreihen, ordnungsgemäss beim Ausstossen des Gegenstandes aus der Formvorrichtung 13 wieder schliessen. Die Formgebung des schwanzähnlichen Anhängsels erfolgt deshalb ohne Zerreissen und Deformieren.

Nach Beendigung des Ausstossens, an dem zusätzlich zur Aktion der Antriebsstange 1 9 auch die Rückkraft der elastischen Lamellen 15a, 1 5b mitwirkt, wird der Gegenstand im Hohlraum 12 der Aufnahme 11 aufgenommen.

Synchron zur Vorrückbewegung des Gegenstandes zwischen dem unteren Ende der Formvorrichtung 13 und dem Hohlraum 12 senkt sich die Übertragungsvorrichtung 23, die sich normalerweise in angehobener Stellung, wie in Fig. 5 gezeigt, befindet, aufgrund der Betätigung des Linearantriebs 26 und berührt die Aufnahme 11.

Die Übertragungsvorrichtung 23 steuert den Gegenstand während der Vorrückbewegung und stellt somit sicher, dass das Anhängsel der Alufolie, das noch nicht um den Gegenstand gelegt ist, seine Axialstellung zum Hohlraum 12 einhält.

Sobald der Gegenstand aus der Formvorrichtung 13 ausgestossen worden ist, können die Linearantriebe 22 und der Gleitholm 20 derart gesteuert werden, dass sich jeder Stempel 17 längs des jeweiligen Stössels 19 bewegt, um das Ende des Hohlraumes 19b jedes Stössels 19 mit dem Pol des dazugehörigen halbkugeligen Hohlraumes 18 auszurichten und durch die Formvorrichtung 13 hindurch den halbkugeligen Hohlraum selbst in Berührung mit dem entsprechenden Hohlraum 12 der Aufnahme zu bringen.

Wie in Fig. 4 schematisch dargestellt wird, wird durch diese Aktion das rückwärtige, noch nicht an den Gegenstand angelegte Anhängsel an den Gegenstand angedrückt. So wird der Einwickelvorgang vervollständigt.

Nachdem die vom Gleitholm 20 und der Formvorrichtung 13 getragenen Stempel durch die Formvorrichtung 13 wieder nach oben bewegt worden sind, können die in der Aufnahme 11 enthaltenen, eingewickelten Produkte weiteren Verpackungsvorgängen zugeführt werden.

Die Bewegung der erwähnten Stempel durch die Formvorrichtung 13 wird dadurch erleichtert, dass die Spitzen der äusseren Enden 16a, 16b der elastischen Lamellen 15a, 15b strahlenförmig gegen das äussere Ende der Formvorrichtung 13 auseinanderlaufen. Diese Spitzen greifen jedoch nicht in die Bewegung des Kopfteiles der Stempel 17 ein.

## Patentansprüche

1. Vorrichtung zum Einwickeln eines kugeligen, mit kleinen, auf der Oberfläche verteilten Erhöhungen versehenen Gegenstandes in eine dünne Alufolie mit einem Gestell (10), einer vom Gestell gehaltenen Aufnahme (1, 11) mit teilkugeliger Aufnahmefläche, einer Formvorrichtung (3, 13), bestehend aus einem koaxial zur Aufnahme angeordneten Ring (4, 14), von dessen Rand aus mehrere elastische Lamellen (5, 15) aufeinander zu verlaufen, und mit einem axial durch die Formvorrichtung bewegbaren Stössel (9, 19), dadurch gekennzeichnet, dass die Aufnahme (1, 11) einen auf den Stössel (9, 19) zu gerichteten halbkugeligen Hohlraum (2, 12) aufweist, dass koaxial um den Stössel (9, 19) ein Stempel (7, 17) angeordnet ist, dessen nach unten gerichtetes Ende eine - abgesehen vom Stösseldurchtritt - halbkugelige Höhlung (8, 18) aufweist, und dass der Stössel (9, 19) und der Stempel (7, 17) derart gesteuert sind, dass letzterer beim Absenken des Stössels (9, 19) zunächst hinter diesem zurückbleibt und nach erfolgtem Durchdrücken des einzuwickelnden Gegenstandes durch die Formvorrichtung (3, 13) relativ zum Stössel (9, 19) so weit abgesenkt wird, dass sich der Stempel (7, 17) und die Aufnahme (1, 11) berühren und somit ihre Hohlräume zur Kugelform ergänzen, in welche der Stössel (9, 19) nicht eindringt.

2. Vorrichtung gemäss Anspruch 1, dadurch gekennzeichnet, dass die Formvorrichtung (13) erste (15a) und zweite (15b) in alternativer Reihenfolge längs des Randes des Ringes (14) angeordnete elastische Lamellen aufweist, wobei die freien Enden (16a) der ersten elastischen Lamellen (15a) in Ruhestellung in gegenseitigen Kontakt zum Ring (14) in der Axialstellung kommen, während die zweiten elastischen Lamellen (15b) die sich zwischen den ersten Lamellen (15a) öffnenden Spalte zudecken.

3. Vorrichtung gemäss Anspruch 2, dadurch gekennzeichnet, dass die freien Enden (16a) der ersten Lamellen (15a) jeweils am Ende verjüngt sind und dass die Enden (16b) der zweiten Lamellen (15b) jeweils zur Aussenseite der Formvorrichtung (13) eine V-Form aufweisen.

4. Vorrichtung gemäss den Ansprüchen 2 oder 3, dadurch gekennzeichnet, dass die Spitzen der äusseren freien Enden (16a, 16b) der elastischen Lamellen (15a, 15b) strahlenförmig gegen das Äussere der Formvorrichtung (13) auseinanderlaufen.

5. Vorrichtung gemäss Anspruch 1, dadurch gekennzeichnet, dass sie zusätzlich eine Übertragungsvorrichtung (23) enthält, durch welche der Stempel (17), der auf dem Gestell (10) zwischen der Formvorrichtung (13) und der Aufnahme (11) gleitet, hindurchläuft, und Mittel (26), um in periodischen Abständen die Übertragungsvorrichtung (23) synchron zum vorherbestimmten Bewegungsablauf des Stempeis (17) in Berührung mitderAufnahme (11) zu bringen.

## Claims

1. Device for wrapping a spherical object provided with small protrusions distributed over its surface in a thin aluminium foil comprising a frame (10), a receiver (1, 11) held by the frame and having a partially spherical receiving surface, a forming device (3,13) consisting of a ring (4, 14), arranged coaxially of the receiver, from the edge of which ring a plurality of elastic lamellas (5, 15) extend towards one another, and comprising a plunger (9, 19) movable axially through the forming device, characterised in that the receiver (1, 11) has a hemispherical hollow chamber (2, 12) directed towards the plunger (9, 19), in that a stamp (7, 17) is arranged coaxially around the plunger (9, 19), the downwardly directed end of which stamp has a hollow portion (8, 18) which is hemispherical as seen from the plunger opening, and in that the plunger (9, 19) and the stamp (7, 17) are controlled in such manner that the latter at first lags behind the plunger (9, 19) upon depression thereof and after completed pushing-through of the object to be wrapped is lowered relative to the plunger (9, 19) by the forming device (3, 13) to an extent such that the stamp (7, 17) and the receiver (1, 11) come into contact and thus combine their hollow chambers to form a sphere into which the plunger (9,19) does not intrude.

2. Device according to claim 1, characterised in that the forming device (13) has first (15a) and second (15b) elastic lamellas arranged in alternative sequence longitudinally of the edge of the ring (14), the free ends (16a) of the first elastic lamellas (15a) coming in the rest position into opposed contact to the ring (14) in the axial position, whilst the second elastic lamellas (15b) cover the open gap between the first lamellas (15a).

3. Device according to claim 2, characterised in that the free ends (16a) of the first lamellas (15a) are each tapered at the end and in that the ends (16b) of the second lamellas (15b) each have a V shape directed towards the outer side of the forming device (13).

4. Device according to claims 2 or 3, characterised in that the tips of the outer free ends (16a, 16b) of the elastic lamellas (15a, 15b) extend relative to one another in a ray-like formation towards the exterior of the forming device (13).

5. Device according to claim 1, characterised in that it additionally comprises a transfer device (23) by which the stamp (17), which slides on the frame (10) between the forming device (13) and the receiver (11), passes through, and means (26) for bringing the transfer device (23) periodically into contact with the receiver (11) synchronously with the predetermined movement path of the stamp (17).

## Revendications

1. Dispositif destiné à envelopper un objet sphérique présentant de petites élévations réparties sur la surface dans une feuille mince d'aluminium, avec un bâti (10), une partie réceptrice ( 1,11) maintenue par le bâti, une surface réceptrice partiellement sphérique, un dispositif de mise en forme (3, 13) constitué d'un anneau (4, 14) aménagé coaxialement à la partie réceptrice, du bord duquel sont issues plusieurs lamelles élastiques (5, 15) convergentes et avec un coulisseau (9, 19) pouvant être déplacé à travers le dispositif de mise en forme, caractérisé par le fait que la partie réceptrice (1, 11) présente une cavité hémisphérique (2, 12) dirigée vers le coulisseau (9, 19), que coaxiallement autour du coulisseau (9, 19) est agencé un piston (7, 17), dont l'extrémité dirigée vers le bas - exception faite du passage du coulisseau - présente une cavité hémisphérique (8, 18) et que le coulisseau (9, 19) et le piston (7, 17) sont commandés de manière à ce que ce dernier reste au cours de la descente du coulisseau d'abord derrière celui-ci et qu'après avoir poussé l'objet à envelopper à travers le dispositif de mise en forme (3, 13) par rapport au coulisseau (9, 19), le piston est abaissé de manière à permettre le conntact entre le piston (7, 17) et la partie réceptrice ( 1,11 ) et à ce que leurs cavités se complètent ainsi pour épouser une forme sphérique, cavités dans lesquelles le coulisseau (9, 19) ne pénètre pas.

2. Dispositif selon la revendication 1, caractérisé par le fait que le dispositif de mise en forme (13) présente des premières (15a) et deuxièmes (15b) lamelles élastiques agencées alternativement le long du bord de l'anneau (14), où les extrémités libres (16a) des premières lamelles élastiques (1 5a) passent en la position axiale lorsqu'elles sont au repos et en contact réciproque par rapport à l'anneau (14), pendant que les deuxièmes lamelles élastiques (1 5b) recouvrent les fentes qui s'entrouvrent entre les premières lamelles (15a).

3. Dispositif selon la revendication 2, caractérisé par le fait que les extrémités libres (16a) des premières lamelles (1 5a) sont rétrécies à leur bout et que les extrémités (16b) des deuxièmes lamelles (15b) présentent vers le côté extérieur du dispositif de mise en forme (13) la forme en «V».

4. Dispositif selon l'une des revendications 2 ou 3, caractérisé par le fait que les pointes des extrémités libres extérieures (16a, 16b) des lamelles élastiques ( 15a, 1 5b) rayonnent en divergeant vers la partie extérieure du dispositif de mise en forme (13).

5. Dispositif selon la revendication 1, caractérisé par le fait qu'il comporte en plus un dispositif de transmission (23) à travers lequel passe le piston (17), qui glisse sur la bâti (10) entre le dispositif de mise en forme (13) et la partie réceptrice (11 ), et des moyens (26) pour mettre le dispositif de transmission (23) en contact avec la partie réceptrice (11), dans des intervalles périodiques et d'une manière synchronisée au mouvement prédéterminé du piston (17).
